# EUROPÄISCHE PATENTSCHRIFT

(11) **EP 3 333 093 B1**
(45) Veröffentlichungstag und Bekanntmachung des Hinweises auf die Patenterteilung: **05.05.2021**
(21) Anmeldenummer: 17197907.3
(22) Anmeldetag: 24.10.2017
(51) Int. Cl.: B65D 1/22, B65D 1/42

(54) **KUNSTSTOFFBEHÄLTER**
PLASTIC CONTAINER
RÉCIPIENT EN MATIÈRE PLASTIQUE

(30) Priorität: 12.12.2016 DE 102016124041
(43) Veröffentlichungstag der Anmeldung: 13.06.2018
(73) Patentinhaber: BITO-Lagertechnik Bittmann GmbH, 55590 Meisenheim (DE)
(72) Erfinder: PICK, Rolf, 55767 Hattgenstein (DE)
(74) Vertreter: Richardt Patentanwälte PartG mbB

(56) Entgegenhaltungen:
- DE-C1- 19 844 014
- DE-U1- 29 908 668
- FR-A- 1 320 916

## Beschreibung

Die Erfindung betrifft einen Kunststoffbehälter mit Laufkranz.

Aus dem Stand der Technik sind verschiedene Kunststoffbehälter mit Laufkranz bekannt. Ein solcher Kunststoffbehälter ist z.B. in der DE 10 2013 207 943 B4 beschrieben.

DE 203 15 302 U1 offenbart einen einstückig durch Verschweißen hergestellten Behälter aus Kunststoff, insbesondere Lager- und Transportkasten, der an der Unterfläche seines Bodens mit Rippen versehen ist, die ein Bodenmittelfeld bilden, und der umlaufend längs des Bodenrandes einen äußeren Laufkranz bereitstellende Flachstege als doppelten Boden aufweist, dadurch gekennzeichnet, daß die Flachstege als glatte Rahmenplatten (9) ausgebildet und mit einer umlaufenden äußeren Rippe (10) und einer umlaufenden inneren Rippe (11) des Bodens (2) verschweißt sind.

DE 198 44 014 C1 offenbart einen einstückig aus Kunststoff hergestellten Transportkasten mit einem im mittleren Bereich des Kastens ebenen Boden, unter dem sich im Randbereich des Kastens mindestens zwei parallele Kufen befinden, die durch quer zu den Kufen verlaufende Rippen mit dem Boden verbunden sind, bei dem durch die Kufen, die Querrippen und die Bodenunterfläche nach außen und/oder innen hin offene Taschen gebildet sind, und bei dem die Kufen an der der Kastenmitte zugewandten Seite einen längsgerichteten Abschnitt aufweisen, der nach oben gerichtet ist.

DE 199 17 114 A1 offenbart einen kastenförmigen, einen Datenspeicher aufweisenden Behälter oder dergleichen aus Kunststoff, insbesondere Lager- und Transportkasten, mit einem Boden, der an seiner Unterseite mit Versteifungsrippen stabilisiert ist, die im Bereich des Bodenrandes einen umlaufenden, von Flachstegen gebildeten Laufkranz tragen, der zusammen mit dem Boden und jeweils zwei im Abstand benachbarten, sich quer zum Bodenrand erstreckenden Versteifungsrippen Freiräume eingrenzt, die als bodenrandseitig oder laufkranzinnenseitig offene Taschen oder beidseitig offene Durchlässe ausgebildet sind.

DE 299 08 668 U1 offenbart einen kastenförmigen Behälter aus Kunststoff, insbesondere einen Lager- und Transportkasten, mit einem Boden, der an seiner Unterseite mit Versteifungsrippen stabilisiert ist, die im Bereich des Bodenrandes einen umlaufenden, von Flachstegen gebildeten Laufkranz tragen, der zusammen mit dem Boden und jeweils zwei im Abstand benachbarten, sich quer zum Bodenrand erstreckenden Versteifungsrippen Freiräume eingrenzt, die als bodenrandseitig oder laufkranzinnenseitig offene Taschen oder beidseitig offene Durchlässe ausgebildet sind, wobei der Laufkranz an den Innenkanten seiner Flachstege mit einem Stufenprofil ausgebildet ist.

Der Erfindung liegt die Aufgabe zugrunde, diesen Kunststoffbehälter zu verbessern. Die der Erfindung zugrundeliegende Aufgabe wird durch die Merkmale des unabhängigen Patentanspruchs gelöst. Bevorzugte Ausführungsformen der Erfindung sind in den abhängigen Patentansprüchen angegeben.

Es wird ein Kunststoffbehälter angegeben mit einem Boden und auf dem Boden stehenden Seitenwänden, wobei durch den Boden und die Seitenwände ein Aufnahmebereich des Behälters definiert. Der Boden bildet auf seiner dem Aufnahmebereich abgewandten Seite eine Ebene, wobei die Ebene einen Innenbereich, einen den Innenbereich umgebenden Laufkranz und von der Ebene abstehende erste Rippen trägt. Der Laufkranz weist eine Lauffläche für den Behälter auf und die Lauffläche ist gegenüber dem Innenbereich in Richtung senkrecht zur Ebene erhöht. Jede der ersten Rippen erstreckt sich ausgehend vom Innenbereich in Richtung des Laufkranzes, wobei bezüglich jeder der ersten Rippen die in die Erstreckungsrichtung weisende Stirnseite der ersten Rippe tangential in die Ebene mündet, wobei die Stirnseite eine konkave Form aufweist und die Ebene in einem Überlappungsbereich überlappt, wobei der Überlappungsbereich zwischen dem Innenbereich und dem Laufkranz liegt.

Im Rahmen der vorliegenden Beschreibung wird als "Lauffläche" jene Fläche des Behälters verstanden, auf welcher der Behälter zumindest teilweise auf einer Bodenfläche aufsteht. Vorzugsweise steht er ausschließlich mit der Lauffläche auf einer Bodenfläche auf. Beim Rollen über eine Rollenbahn ist die Lauffläche jene Fläche, mit welcher der Kunststoffbehälter auf die Rollen der Rollenbahn aufläuft und dann mit den Transportrollen der Rollenbahn in Berührung gerät. Durch die Erhöhung der Lauffläche wird die Kontaktfläche minimiert, mit welcher der Behälter mit den Rollen der Rollenbahn in Berührung steht, wodurch insgesamt die Geräuschentwicklung beim Gleiten des Kunststoffbehälters über die Rollen der Rollenbahn minimiert werden kann.

Ausführungsformen der Erfindung könnten den Vorteil haben, dass die Tragfähigkeit des Kunststoffbehälters von Transportgut in seinem Aufnahmebereich dadurch erhöht wird, dass zusätzlich nun die ersten speziell ausgeformten Rippen vorgesehen sind. Durch das tangentiale Münden der ersten Rippe in die Ebene werden durch das Transportgut auf die Ebene wirkenden Kräfte ohne Kraftspitzen von der Rippe aufgenommen, wodurch insgesamt der Boden des Kunststoffbehälters stabilisiert wird.

Es sei angemerkt, dass unter "tangential in eine Ebene mündet" allgemein verstanden wird, dass am Berührungspunkt der Stirnseite mit der Ebene die Steigung der Stirnseite um maximal 10° (bevorzugt < 5°) von der Steigung der Ebene in diesem Punkt abweicht. Geht man also davon aus, dass die Ebene in der Horizontalen verläuft, so mündet die Stirnseite in die Ebene unter einem Winkel < 10°, bevorzugt < 5°.

Nach einer Ausführungsform der Erfindung weist die Stirnseite eine konkave Bogenform auf. Dies bedeutet, dass also die Fläche der Stirnseite nach innen gewölbt ist, das heißt in eine Richtung entgegen der Erstreckungsrichtung. Aufgrund der konkaven Bogenform könnten auch die auf die Rippe wirkenden Kräfte in besonders gleichmäßiger Weise aufgenommen werden, sodass auch hier das Risiko des Vorhandenseins von Kraftspitzen in der Rippe und damit eine etwaige Bruchgefahr der Rippe minimiert wird.

Zum Beispiel überlappt die Stirnseite die Ebene zumindest teilweise.

Nach einer Ausführungsform umfasst der Kunststoffbehälter ferner einen den Innenbereich umgebenden inneren Kranz, wobei der innere Kranz an den Laufkranz unmittelbar angrenzt und die Lauffläche gegenüber der von dem Aufnahmebereich abgewandten äußeren Oberfläche des inneren Kranzes in Richtung senkrecht zur Ebene erhöht ist. Dabei mündet die Stirnseite tangential in die der dem Aufnahmebereich zugewandten inneren Oberfläche des inneren Kranzes. Aufgrund des Vorhandenseins des inneren Kranzes kann auch dieser die auf den Boden wirkenden Kräfte aufnehmen und verteilen, wobei bezüglich der Ebene des inneren Kranzes dieselben Prinzipien der Kraftverteilung aufgrund der besonderen Ausformung der Stirnseite der ersten Rippe gegeben ist. Die auf den Boden wirkenden Kräfte werden frei von Kraftspitzen von der ersten Rippe aufgenommen und dann wiederum frei von Kraftspitzen unter anderem auf den inneren Kranz übertragen.

Vorzugsweise ist die Lauffläche an ihrer zur Innenseite und/oder nach außen zu den Wänden hin zugewandten Seiten in Richtung zur Aufnahme des Behälters hin abgerundet, wodurch die Lauffläche nicht abrupt, sondern stetig, gleichmäßig und sanft auf eine Transportrolle auflaufen kann.

Nach einer Ausführungsform der Erfindung umfasst der Kunststoffbehälter ferner von der Ebene abstehende und getragene zweite Rippen, wobei
- die zweiten Rippen den Laufkranz tragen,
- sich die zweiten Rippen ausgehend vom Innenbereich in Richtung des Laufkranzes erstrecken und
- die ersten Rippen zwischen den zweiten Rippen aufgenommen sind.

Neben dem Laufkranz können die zweiten Rippen auch noch den obig beschriebenen inneren Kranz sowie einen äußeren Kranz tragen, der ebenfalls noch Gegenstand der Beschreibung sein wird.

Insbesondere wenn die ersten Rippen ausschließlich den inneren Kranz tragen und also zu kurz sind, um in Berührung mit dem Laufkranz bzw. dem äußeren Kranz zu gelangen, könnte dies den Vorteil einer Gewichtsersparnis für den Kunststoffbehälter bedeuten. Die ersten Rippen sind in diesem Fall vornehmlich für die Ableitung von Kräften zuständig, welche vom Aufnahmebereich von oberhalb des Innenbereichs und gegebenenfalls noch von oberhalb des inneren Kranzes durch das Transportgut auf dem Boden wirken. Alle übrigen Kräfte, insbesondere solche, welche vom Aufnahmebereich von oberhalb des Laufkranzes wirken, können direkt von den zweiten Rippen auf den Laufkranz und von dort auf die Fläche übertragen werden, auf welcher der Laufkranz aufsteht, beispielsweise den Transportrollen.

Nach einer weiteren Ausführungsform der Erfindung weist der Innenbereich eine Bombierung in Richtung zum Aufnahmebereich auf. Das Vorsehen einer Bombierung könnte den Vorteil haben, dass sich ein durchbiegen des Bodens oberhalb des Innenbereichs bei hoher Belastung des Bodens durch das Transportgut in gewissen Grenzen möglich ist und dennoch gewährleistet ist, dass nach wie vor der Behälter ausschließlich auf dem Laufkranz auf seiner Lauffläche aufsteht. Durch die Bombierung kann sich also der Behälterboden ein wenig nach unten in Richtung Innenbereich durchbiegen, ohne dass gleich der Innenbereich mit der Fläche in Berührung gerät, auf welcher der Kunststoffbehälter mit seiner Lauffläche aufsteht.

Nach einer Ausführungsform der Erfindung weist der Innenbereich dritte Rippen auf, wobei die dritten Rippen von der Ebene abstehen und getragen werden und wobei die vom Aufnahmebereich wegweisenden Oberflächen der dritten Rippen die Bombierung aufweisen.

Nach einer Ausführungsform der Erfindung umfasst der Kunststoffbehälter ferner einen die Lauffläche umgebenden äußeren Kranz, wobei der äußere Kranz an den Laufkranz unmittelbar angrenzt und die Lauffläche gegenüber der von dem Aufnahmebereich abgewandten äußeren Oberfläche des äußeren Kranzes in Richtung senkrecht zur Ebene erhöht ist. Wie bereits oben erwähnt könnte dies den Vorteil haben, dass aufgrund des Herausstehens des Laufkranzes zwischen dem inneren und dem äußeren Kranz ein sanftes Auflaufen auf den Laufkranz möglich ist, sodass beim insbesondere Rollen des Kunststoffbehälters über eine Rollenbahn die entsprechende Geräuschentwicklung minimiert wird. Der Übergang zwischen innerem Kranz und Laufkranz bzw. äußerem Kranz und Laufkranz sollte dabei vorzugsweise nicht abrupt, sondern so stetig gleichmäßig gestaltet sein, dass ein sanftes Auflaufen des Laufkranzes auf die Rollen gewährleistet ist.

Nach einer Ausführungsform der Erfindung sind alle ersten Rippen auf ihrer der Stirnseite gegenüberliegenden Seite über eine von der Ebene abstehende und getragene durchgängige Wand miteinander verbunden, wobei die Wand den Innenbereich begrenzt. Dies könnte den Vorteil haben, dass selbst bei sehr ungleichmäßiger Belastung des Behälterbodens durch das Transportgut eine hohe Steifigkeit des Bodens gewährleistet ist und die resultierenden Kräfte, welche bei insbesondere einseitiger Bodenbelastung auf einen beschränkten Bereich des Bodens wirken, gegenüber mehreren der ersten Rippen verteilt werden. An der Wand könnten aus demselben Grund auch die zweiten und dritten Rippen vorzugsweise stoffschlüssig angeordnet sein.

Nach einer Ausführungsform der Erfindung trägt die Wand den inneren Kranz. Auch dies könnte zu einer positiven Kräfteverteilung beitragen.

Nach einer weiteren Ausführungsform der Erfindung ist die Wand nach außen vom Innenbereich wegweisend geneigt. Das bedeutet, dass von den Fußpunkten der Wand, an welchen die Wand in die Ebene mündet, die Wand nach außen vom Innenbereich wegweisend geneigt ist. Dies wiederum könnte den Vorteil haben, dass insbesondere im Innenbereich aufgrund einer zentralen Bodenbelastung des Behälters wirkende Kräfte effizient unter Vermeidung von Kraftspitzen gezielt in Richtung des Laufkranzes geleitet werden. Dies könnte insgesamt zur Stabilisierung des Behälters beitragen und damit die Belastbarkeit des Behälters mit schwerem Transportgut verbessern.

Es versteht sich, dass die obig beschriebenen Ausführungsformen in beliebiger Weise miteinander kombiniert werden können, solange sich die Kombinationen nicht gegenseitig ausschließen.

Im Folgenden werden Ausführungsformen der Erfindung anhand der Zeichnungen näher erläutert. Es zeigen:
- Figur 1: eine perspektivische Ansicht eines Kunststoffbehälters von unten,
- Figur 2: eine weitere Ansicht des Behälters der Figur 1, wobei hier der innere, äußere und der Laufkranz entfernt wurden,
- Figur 3: eine schematische Querschnittsansicht durch einen Behälter,
- Figur 4: eine perspektivische Ansicht des Innenbereichs mit den angrenzenden ersten und zweiten Rippen,
- Figur 5: eine detailliertere perspektivische Ansicht des Innenbereichs mit den angrenzenden ersten und zweiten Rippen.

Im Folgenden werden einander ähnliche Elemente mit dem gleichen Bezugszeichen gekennzeichnet.

Die Figur 1 zeigt eine Kunststoffbehälter 100 mit einem Boden und auf dem Boden stehenden Seitenwänden 102. Durch den Boden und die Seitenwände 102 wird ein Aufnahmebereich 104 des Behälters definiert, in welchem Transportgut aufgenommen werden kann. Auf der dem Aufnahmebereich 104 abgewandten Seite des Bodens weist der Behälter 100 einen Innenbereich 106 auf, welcher mit Rippen versehen ist. Ein innerer Kranz 108 umgibt den Innenbereich 106 und ein Laufkranz 110 umgibt den inneren Kranz 108. Schließlich ist noch ein weiterer äußerer Kranz 112 vorhanden, der den Laufkranz 110 umgibt.

Der Laufkranz 110 ist gegenüber dem inneren Kranz 108 und dem äußeren Kranz 112 leicht erhöht. Außerdem ist gegenüber dem Innenbereich 106 erhöht, sodass beim Laufen des Behälters über eine Transportfläche, beispielsweise über Transportrollen oder über Kugeln, ausschließlich der Behälter 100 über die Lauffläche des Laufkranzes 110 mit der Transportfläche bzw. den Transportrollen (Kugeln) in Berührung gerät. Um insgesamt dem Behälter 100 die nötige Steifigkeit zu geben, obwohl er lediglich mit der Lauffläche des Laufkranzes 110 auf der Lauffläche steht bzw. gleitet, sind verschiedene Rippen vorgesehen.

Die Figur 2 ist eine weitere perspektivische Ansicht des in Figur 1 gezeigten Behälters, wobei hier der Einfachheit halber der innere Kranz 108, der Laufkranz 110 und der äußere Kranz 112 zeichnerisch entfernt wurden. Im Ergebnis sind nun nebst Rippen 202 des Innenbereichs 106 noch weitere Rippen 204 und weitere Rippen 200 (unvollständig in Richtung senkrecht zur Ebene 206 gesehen) ersichtlich. Der Boden des Behälters 100 bildet auf seiner dem Aufnahmebereich 104 abgewandten Seite eine Ebene 206, welche sämtliche ersichtlichen Rippen trägt. Der Innenbereich 106 bzw. dessen Rippen 202 sind mittels einer durchgängigen Wandung 208 umschlossen, wobei die Rippen 204 an diese Wandung 208 angrenzen und mit der Wandung 208 stoffschlüssig verbunden sind. Vorzugsweise ist der Kunststoffbehälter 100 einstückig aus einem einzigen Material hergestellt, beispielsweise durch ein entsprechendes Spritzgussverfahren.

Die Rippen 200, welche auf der Ebene 206 aufstehen und von dieser Ebene 206 getragen werden, tragen ihrerseits sowohl die Lauffläche 110 als auch den äußeren Laufkranz 112. Die zwischen den Rippen 200 angeordneten wesentlich kürzeren Rippen 204 hingegen tragen lediglich den inneren Kranz 108, wobei der innere Kranz 108 noch zusätzlich durch die Rippen 200 getragen werden.

Die Figur 3 zeigt eine schematische Querschnittsansicht durch den Behälter 100, wobei hier der Einfachheit halber angenommen ist, dass die Rippen jeweils rechtwinklig zu den Wänden 102 verlaufen.

In Figur 3 ist nun mit dem Boden des Behälters 100 auch dessen Aufnahmebereich 104 ersichtlich, welcher durch den Boden und die Seitenwände 102 begrenzt wird. Der Boden bildet auf seiner dem Aufnahmebereich abgewandten Seite die Ebene 206, welche im Innenbereich 106 die Rippen 202 trägt und im Bereich seitlich zum Innenbereich 106 die Rippen 204 bzw. 200 trägt.

Die Rippen 202 des Innenbereichs 106 weisen eine sogenannte Bombierung auf, das bedeutet, es liegt eine Wölbung in Richtung des Aufnahmebereichs vor, sodass sich der Behälterboden im Innenbereich 106 bei schweren Lasten nach unten verbiegen kann, ohne dass jedoch die Rippen mit jener Fläche in Berührung kommen, auf welcher der Behälter 100 aufsteht.

Der Innenbereich 106 ist von der Wandung 208 umgeben, wobei in dem Beispiel der Figur 3 auch hier der Einfachheit halber die Wandung 208 nicht geneigt ist, sondern senkrecht auf der Ebene aufsteht. Es ist jedoch möglich, dass die Wand 208 nach außen, das heißt jeweils in Richtung 304 ausgehend vom Fußpunkt zur Wand zwischen Ebene 206 und Wand 208 geneigt ist. Entsprechende auf die Ebene 206 wirkende Kräfte werden dabei effizient aus dem Innenbereich 106 in Richtung Lauffläche 110 geleitet.

Die Rippen 204 erstrecken sich jeweils in Richtung 304, das heißt ausgehend vom Innenbereich 106 in Richtung des Laufkranzes 110. Die Stirnseiten 308 der Rippen 204 münden dabei sowohl an den Stellen 302 tangential in die Ebene 206, als auch (optional) an den Stellen 300 in die Innenseite des inneren Kranzes 108. Aufgrund dieses "sanften" Übergehens der Stirnseiten 308 der Rippen 204 in die Ebene 206 bzw. den inneren Kranz 108 werden an den Übergangsstellen 300 bzw. 302 Kraftspitzen vermieden, sodass eine etwaige Bruchgefahr an diesen Stellen bei schweren im Aufnahmebereich 104 aufgenommenen Lasten minimiert werden kann.

Die Rippen 204 weisen außerdem eine konkave Form auf, sodass die Stirnseiten 308 der Rippen die Ebene 206 teilweise überlappen. Der Überlappungsbereich ist beispielhaft in der Figur 3 mit Bezugszeichen 306 skizziert.

In dem Beispiel der Figur 3 weisen also die Stirnseiten der Rippen 204 eine C-Form auf.

Die Rippen 200 übertragen die auf die Ebene 206 wirkenden Kräfte auf den Laufkranz 110. Insgesamt könnte die in Figur 3 gezeigte Geometrie ermöglichen, dass selbst bei Vorhandensein von großen Lasten im Aufnahmebereich 104 der Behälter 100 dazu in der Lage sein sollte, geräuscharm auf der Lauffläche 110, zum Beispiel über eine Rollenbahn, zu gleiten.

Die Figur 4 zeigt eine perspektivische Ansicht auf den Behälter der Figur 1, wobei auch hier wiederum der Laufkranz, der innere Kranz und der äußere Kranz entfernt wurden. Selbiges gilt bezüglich der Detailansicht der Figur 5. Die unmittelbar an den inneren Kranz, den Laufkranz bzw. den äußeren Kranz angrenzenden Teile der Rippen sind dabei ebenfalls weggelassen. Angemerkt sei, dass zwar zeichnerisch der tangentiale Übergang der Rippen 204 am Punkt 300 (siehe Figur 3) an diesem Punkt zwar nicht deutlich ersichtlich ist. Hier verhält sich jedoch die geometrische Form der Rippen 204 spiegelbildlich zur geometrischen Form der Rippen 204 am Punkt 302, welcher insbesondere in der Figur 4 deutlich sichtbar ist.

### Bezugszeichenliste

- 100: Behälter
- 102: Seitenwand
- 104: Aufnahmebereich
- 106: Innenbereich
- 108: innerer Kranz
- 110: Laufkranz
- 112: äußerer Kranz
- 200: Rippe
- 202: Rippe
- 204: Rippe
- 206: Ebene
- 208: Wandung
- 300: Vorgangspunkt
- 302: Übergangspunkt
- 304: Richtung
- 306: Bereich

## Patentansprüche

1. Kunststoffbehälter (100) mit einem Boden und auf dem Boden stehenden Seitenwänden (102), wobei durch den Boden und die Seitenwände (102) ein Aufnahmebereich (104) des Behälters definiert wird, wobei der Boden auf seiner dem Aufnahmebereich (104) abgewandten Seite eine Ebene (206) bildet, wobei die Ebene (206) einen Innenbereich, einen den Innenbereich (106) umgebenden Laufkranz (110) und von der Ebene (206) abstehende erste Rippen (204) trägt, wobei der Laufkranz (110) eine Lauffläche für den Behälter aufweist und die Lauffläche gegenüber dem Innenbereich (106) in Richtung senkrecht zur Ebene (206) erhöht ist, wobei sich jede der ersten Rippen (204) ausgehend vom Innenbereich (106) in Richtung des Laufkranzes (110) erstreckt, wobei bezüglich jeder der ersten Rippen (204) die in die Erstreckungsrichtung (304) weisende Stirnseite (308) der ersten Rippe tangential in die Ebene (206) mündet, **dadurch gekennzeichnet, dass** die Stirnseite (308) eine konkave Form aufweist und die Ebene (206) in einem Überlappungsbereich (306) überlappt, wobei der Überlappungsbereich (306) zwischen dem Innenbereich (106) und dem Laufkranz (110) liegt.

2. Kunststoffbehälter (100) nach Anspruch 1, wobei die Stirnseite (308) eine konkave Bogenform aufweist.

3. Kunststoffbehälter (100) nach einem der vorigen Ansprüche, ferner mit einem den Innenbereich (106) umgebenden inneren Kranz (108), wobei der innere Kranz an den Laufkranz (110) unmittelbar angrenzt, wobei die Lauffläche gegenüber der von dem Aufnahmebereich (104) abgewandten äußeren Oberfläche des inneren Kranzes (108) in Richtung senkrecht zur Ebene (206) erhöht ist, wobei die Stirnseite (308) tangential in die der dem Aufnahmebereich (104) zugewandten inneren Oberfläche des inneren Kranzes (108) mündet.

4. Kunststoffbehälter (100) nach einem der vorigen Ansprüche, ferner mit von der Ebene (206) abstehenden und getragene zweiten Rippen (200), wobei
- die zweiten Rippen (200) den Laufkranz (110) tragen,
- sich die zweiten Rippen (200) ausgehend vom Innenbereich (106) in Richtung des Laufkranzes (110) erstrecken und
- die ersten Rippen (204) zwischen den zweiten Rippen (200) aufgenommen sind.

5. Kunststoffbehälter (100) nach einem der vorigen Ansprüche, wobei der Innenbereich (106) dritte Rippen (202) umfasst und eine Bombierung aufweist, wobei die Bombierung eine Wölbung in Richtung zum Aufnahmebereich (104) aufweist, die so ausgebildet ist, dass sich der Boden im Innenbereich (106) bei schweren Lasten nach unten verbiegen kann, ohne dass die dritten Rippen (202) mit einer Fläche in Berührung kommen, auf welcher der Kunststoffbehälter (100) aufsteht.

6. Kunststoffbehälter (100) nach Anspruch 5, wobei die dritten Rippen (202) von der Ebene (206) abstehen und getragen werden und wobei die vom Aufnahmebereich (104) wegweisenden Oberflächen der dritten Rippen (202) die Bombierung aufweisen.

7. Kunststoffbehälter (100) nach einem der vorigen Ansprüche, ferner mit einem die Lauffläche umgebenden äußeren Kranz (112), wobei der äußere Kranz (112) an den Laufkranz (110) unmittelbar angrenzt und die Lauffläche gegenüber der von dem Aufnahmebereich (104) abgewandten äußeren Oberfläche des äußeren Kranzes (112) in Richtung senkrecht zur Ebene (206) erhöht ist.

8. Kunststoffbehälter (100) nach einem der vorigen Ansprüche, wobei alle ersten Rippen (204) auf ihrer der Stirnseite (308) gegenüberliegenden Seite über eine von der Ebene (206) abstehende und getragene durchgängige Wand (208) miteinander verbunden sind, wobei die Wand (208) den Innenbereich (106) begrenzt.

9. Kunststoffbehälter (100) nach Anspruch 8, wobei die Wand (208) den inneren Kranz (108) trägt.

10. Kunststoffbehälter (100) nach einem der vorigen Ansprüche 8 - 9, wobei die Wand (208) nach außen vom Innenbereich (106) wegweisend geneigt ist.

## Claims

1. Plastic container (100), comprising a base and side walls (102) standing on the base, wherein an accommodating region (104) of the container is defined by the base and the side walls (102), wherein the base forms a plane (206) on its side facing away from the accommodating region (104), wherein the plane (206) bears an inner region, a running rim (110) surrounding the inner region (106), and first ribs (204) projecting from the plane (206), wherein the running rim (110) has a running face for the container and the running face is elevated, in a direction perpendicular to the plane (206), relative to the inner region (106), wherein each of the first ribs (204) extends from the inner region (106) in the direction of the running rim (110), wherein, with regard to each of the first ribs (204), the end face (308) of the first rib pointing in the direction of extension (304) merges tangentially into the plane (206), **characterized in that** the end face (308) has a concave shape and overlaps the plane (206) in an overlap region (306), wherein the overlap region (306) is located between the inner region (106) and the running rim (110).

2. Plastic container (100) according to claim 1, wherein the end face (308) has a concave arc shape.

3. Plastic container (100) according to any one of the preceding claims, further comprising an inner rim (108) surrounding the inner region (106), wherein the inner rim directly adjoins the running rim (110), wherein the running face is elevated, in a direction perpendicular to the plane (206), relative to the outer surface of the inner rim (108) facing away from the accommodating region (104), wherein the end face (308) merges tangentially into the inner surface of the inner rim (108) facing towards the accommodating region (104).

4. Plastic container (100) according to any one of the preceding claims, further comprising second ribs (200) borne by and projecting from the plane (206), wherein
- the second ribs (200) bear the running rim (110),
- the second ribs (200) extend from the inner region (106) in the direction of the running rim (110), and
- the first ribs (204) are accommodated between the second ribs (200).

5. Plastic container (100) according to any one of the preceding claims, wherein the inner region (106) comprises third ribs (202) and has a crowning, wherein the crowning has a curvature in the direction of the accommodating region (104), said curvature being such that the base, in the inner region (106), can bend downwards under heavy loads without the third ribs (202) coming into contact with a surface on which the plastic container (100) stands.

6. Plastic container (100) according to claim 5, wherein the third ribs (202) project from and are borne by the plane (206), and wherein the surfaces of the third ribs (202) pointing away from the accommodating region (104) have the crowning.

7. Plastic container (100) according to any one of the preceding claims, further comprising an outer rim (112) surrounding the running face, wherein the outer rim (112) directly adjoins the running rim (110) and the running face is elevated, in a direction perpendicular to the plane (206), relative to the outer surface of the outer rim (112) facing away from the accommodating region (104).

8. Plastic container (100) according to any one of the preceding claims, wherein all the first ribs (204) are connected to one another, on the side thereof opposite the end face (308), by way of a continuous wall (208) which projects from and is borne by the plane (206), wherein the wall (208) delimits the inner region (106).

9. Plastic container (100) according to claim 8, wherein the wall (208) bears the inner rim (108).

10. Plastic container (100) according to any one of the preceding claims 8 to 9, wherein the wall (208) is inclined outwards pointing away from the inner region (106).

## Revendications

1. Récipient en matière plastique (100) avec un fond et des parois latérales (102) s'élevant à partir du fond, dans lequel une zone de réception (104) du récipient est définie par le fond et les parois latérales (102), dans lequel le fond forme un plan (206) sur son côté opposé à la zone de réception (104), dans lequel le plan (206) supporte une zone intérieure, un anneau de roulement (110) entourant la zone intérieure (106) et des premières nervures (204) faisant saillie par rapport au plan (206), dans lequel l'anneau de roulement (110) présente une surface de roulement pour le récipient et la surface de roulement est surélevée par rapport à la zone intérieure (106) dans une direction perpendiculaire au plan (206), dans lequel chacune des premières nervures s'étend en partant de la zone intérieure (106) en direction de l'anneau de roulement (110), dans lequel, en ce qui concerne chacune des premières nervures (204), la face frontale (308) de la première nervure orientée vers la direction d'extension (304) débouche tangentiellement dans le plan (206), **caractérisé en ce que** la face frontale (308) présente une forme concave et se superpose au plan (206) dans une zone de superposition (306), dans lequel la zone de superposition (306) se situe entre la zone intérieure (106) et l'anneau de roulement (110).

2. Récipient en matière plastique (100) selon la revendication 1, dans lequel la face frontale (308) présente une forme courbe concave.

3. Récipient en matière plastique (100) selon l'une des revendications précédentes, doté en outre d'un anneau (108) intérieur entourant la zone intérieure (106), dans lequel l'anneau intérieur est immédiatement limitrophe de l'anneau de roulement (110), dans lequel la surface de roulement est surélevée par rapport à la surface extérieure de l'anneau (108) intérieur opposée à la zone de réception (104) dans une direction perpendiculaire par rapport au plan (206), dans lequel la face frontale (308) débouche tangentiellement dans la surface intérieure de l'anneau (108) intérieur orientée vers la zone de réception (104).

4. Récipient en matière plastique (100) selon l'une des revendications précédentes, doté en outre de deuxièmes nervures (200) portées par le plan et faisant saillie par rapport au plan (206), dans lequel
- les deuxièmes nervures (200) supportent l'anneau de roulement (110),
- les deuxièmes nervures (200) s'étendent en partant de la zone intérieure (106) en direction de l'anneau de roulement (110), et
- les premières nervures (204) sont reçues entre les deuxièmes nervures (200).

5. Récipient en matière plastique (100) selon l'une des revendications précédentes, dans lequel la zone intérieure (106) comprend des troisièmes nervures (202) et un bombage, dans lequel le bombage présente une courbure en direction de la zone de réception (104) qui est conçue de telle manière que le fond peut se recourber vers le bas dans la zone intérieure (106) pour des charges lourdes sans que les troisièmes nervures (202) n'entrent en contact avec une surface sur laquelle repose le récipient en matière plastique (100).

6. Récipient en matière plastique (100) selon la revendication 5, dans lequel les troisièmes nervures (202) font saillie par rapport au plan (206) et sont portées par celui-ci, et dans lequel les surfaces des troisièmes nervures (202) orientées vers la zone de réception (104) présentent le bombage.

7. Récipient en matière plastique (100) selon l'une des revendications précédentes, doté en outre d'un anneau extérieur (112) entourant la surface de roulement, dans lequel l'anneau extérieur (112) intérieur est immédiatement limitrophe de l'anneau de roulement (110) et la surface de roulement est surélevée par rapport à la surface extérieure de l'anneau extérieur (112) opposée à la zone de réception (104) dans une direction perpendiculaire par rapport au plan (206).

8. Récipient en matière plastique (100) selon l'une des revendications précédentes, dans lequel toutes les premières nervures (204) sont reliées les unes aux autres sur leur côté opposé à la face frontale (308) par le biais d'une cloison (208) traversante faisant saillie par rapport au plan (206) et portée par celui-ci, dans lequel la cloison (208) délimite la zone intérieure (106).

9. Récipient en matière plastique (100) selon la revendication 8, dans lequel la cloison (208) supporte l'anneau intérieur (108).

10. Récipient en matière plastique (100) selon l'une des revendications précédentes 8 ou 9, dans lequel la cloison (208) est inclinée orientée vers l'extérieur par rapport à la zone intérieure (106).
